# FASCICULE DE BREVET EUROPEEN

(11) **EP 2 823 365 B1**
(45) Date de publication et mention de la délivrance du brevet: **20.04.2016**
(21) Numéro de dépôt: 13704982.1
(22) Date de dépôt: 21.02.2013
(51) Int. Cl.: G04B 19/02, G04B 19/04

(54) **AJUSTEMENT D'AIGUILLE SOUS CADRAN**
ANPASSUNG EINER NADEL UNTER DEM ZIFFERBLATT
HAND ADJUSTMENT UNDER DIAL

(30) Priorité: 29.02.2012 EP 12157574
(43) Date de publication de la demande: 14.01.2015
(73) Titulaire: ETA SA Manufacture Horlogère Suisse, 2540 Grenchen (CH)
(72) Inventeur: WYSSBROD, Baptist, CH-2560 Nidau (CH)
(74) Mandataire: Giraud, Eric
(86) Numéro de dépôt international: PCT/EP2013/053446
(87) Numéro de publication internationale: WO 2013/127686

(56) Documents cités:
- EP-A1- 1 826 636
- EP-A2- 0 862 098
- DE-A1- 4 032 879
- DE-A1- 19 641 894
- JP-A- 62 019 788
- US-A- 4 378 957

## Description

### Domaine de l'invention

L'invention concerne un mouvement d'horlogerie entraînant au moins un premier arbre de sortie pour la réception d'un indicateur d'affichage d'une grandeur physique ou temporelle en regard et au-dessus d'au moins un indicateur complémentaire ou d'un cadran disposé au niveau d'une surface locale de référence ou d'appui que comporte localement une structure dudit mouvement autour de chaque dit premier arbre de sortie dudit mouvement, ledit au moins un premier arbre de sortie comportant, du côté de ladite surface locale de référence ou d'appui, une extrémité libre qui est, ou bien en retrait, ou bien juste à l'affleurement, par rapport à ladite surface locale de référence ou d'appui.

L'invention concerne encore un ensemble d'horlogerie modulaire comportant au moins un tel mouvement d'horlogerie.

L'invention concerne encore une pièce d'horlogerie constituée à partir d'un tel ensemble modulaire.

L'invention concerne le domaine de l'horlogerie, et plus particulièrement le domaine des mécanismes d'affichage visuels.

### Arrière-plan de l'invention

La conception d'un mouvement d'horlogerie s'efforce en général de créer une plate-forme commune, sur la base de laquelle il est possible de décliner différentes variantes multi-options. Il s'agit donc de faire en sorte que les composants du mouvement de base n'interfèrent pas avec ceux d'une des variantes projetées, de façon à utiliser le mouvement tel qu'il est, sans aucun démontage ni échange de composant, la personnalisation des options se faisant uniquement par rajout de composants supplémentaires. En particulier pour le positionnement des affichages de seconde, notamment seconde au centre ou petite seconde déportée, il s'agit d'éviter de pouvoir monter des arbres différents pour chaque option, tout en s'assurant que les arbres non utilisés ne créent pas d'interférence, ni avec le cadran, ni avec l'aiguillage, ni avec la glace.

Or, classiquement, les affichages au centre comportent des chaussées et arbres concentriques et étagés, tous saillants au-dessus de la surface du cadran, et il en est de même pour les arbres de petite seconde, qui dépassent le niveau du cadran. Un usage polyvalent implique alors un cadran comportant autant d'orifices de passage que d'options de positionnement des arbres de petite seconde, ou encore d'autres fonctions d'affichage du temps courant, ou de fonctions chronométriques, ou autres, ce qui nuit à l'esthétique de la pièce d'horlogerie.

Le document DE 196 41 894 A1, HILLGRUBER décrit une fixation d'aiguille sur chaussé ou sur arbre par l'intermédiaire d'un ressort hélicoïdal, ce ressort étant contenu dans un tube de guidage externe.

Le document EP 0 862 098 A2, VOSS, décrit une montre modulaire avec des emmanchements annulaires des aiguilles.

Le document US 4 378 957 A, MALKIN, décrit un arbre de seconde pivoté dans un palier de la chaussée, les arrêts axiaux des autres chaussées étant réalisés par leurs roues d'entraînement.

Le document DE 40 32 879 A1, YAZAKI CORP, décrit une coopération axiale relative des tubes et chaussées par bourrelets et gorges annulaires.

### Résumé de l'invention

L'invention se propose d'améliorer la création économique et esthétique de variantes construites sur un même mouvement de base, sans pour autant nécessiter l'interposition de plaques additionnelles, préjudiciables à l'épaisseur de la pièce d'horlogerie, et représentant un coût renchérissant de telles variantes.

A cet effet, l'invention concerne un mouvement d'horlogerie entraînant au moins un premier arbre de sortie pour la réception d'un indicateur d'affichage d'une grandeur physique ou temporelle en regard et au-dessus d'au moins un indicateur complémentaire ou d'un cadran disposé au niveau d'une surface locale de référence ou d'appui que comporte localement une structure dudit mouvement autour de chaque dit premier arbre de sortie dudit mouvement, ledit au moins un premier arbre de sortie comportant, du côté de ladite surface locale de référence ou d'appui, une extrémité libre qui est, ou bien en retrait, ou bien juste à l'affleurement, par rapport à ladite surface locale de référence ou d'appui, caractérisé en ce que ledit premier arbre de sortie comporte une surface de butée destinée à assurer ledit retrait ou ledit affleurement dans toutes les configurations de fonctionnement, le débattement dudit premier arbre de sortie étant limité, ou bien par une surface de butée complémentaire, qui est complémentaire à la surface de butée dudit premier arbre de sortie, que comporte ladite structure ou bien par une entretoise fixe interposée entre ladite structure et ledit premier arbre de sortie.

Selon une caractéristique de l'invention, ledit mouvement comporte au moins un deuxième arbre principal de sortie qui est coaxial à une chaussée principale laquelle comporte une extrémité de chaussée qui est saillante par rapport audit mouvement, et ledit deuxième arbre principal de sortie comporte, du côté de ladite extrémité de chaussée, une extrémité qui est, ou bien en retrait, ou bien juste à l'affleurement, par rapport à ladite extrémité de chaussée.

Selon une caractéristique de l'invention, chaque dit au moins un premier arbre de sortie dudit mouvement qui n'est pas coaxial à une chaussée principale comporte, du côté de ladite surface locale de référence ou d'appui, une extrémité qui est, ou bien en retrait, ou bien juste à l'affleurement, par rapport à ladite surface locale de référence ou d'appui.

Selon une caractéristique de l'invention, chaque dit au moins un deuxième arbre principal de sortie dudit mouvement qui est coaxial à une chaussée principale laquelle comporte une extrémité de chaussée qui est saillante par rapport audit mouvement comporte, du côté de ladite extrémité de chaussée, une extrémité qui est, ou bien en retrait, ou bien juste à l'affleurement, par rapport à ladite extrémité de chaussée.

Selon une caractéristique de l'invention, chaque dit au moins un premier arbre de sortie dudit mouvement qui n'est pas coaxial à une chaussée principale comporte, du côté de ladite surface locale de référence ou d'appui, une extrémité qui est, ou bien en retrait, ou bien juste à l'affleurement, par rapport à ladite surface locale de référence ou d'appui, et chaque dit au moins un deuxième arbre principal de sortie dudit mouvement qui est coaxial à une chaussée principale laquelle comporte une extrémité de chaussée qui est saillante par rapport audit mouvement comporte, du côté de ladite extrémité de chaussée, une extrémité qui est, ou bien en retrait, ou bien juste à l'affleurement, par rapport à ladite extrémité de chaussée.

Selon une caractéristique de l'invention, ladite extrémité de ladite chaussée principale est, ou bien en retrait, ou bien juste en affleurement, avec ladite surface locale de référence ou d'appui.

Selon une caractéristique de l'invention, ladite extrémité de chaque dite chaussée principale est, ou bien en retrait, ou bien juste en affleurement, avec ladite surface locale de référence ou d'appui.

L'invention concerne encore un ensemble d'horlogerie modulaire comportant au moins un tel mouvement d'horlogerie, caractérisé en ce qu'il comporte une pluralité de cadrans chacun comportant une surface complémentaire d'appui sur une surface supérieure que comporte ledit mouvement, et, en ce qu'il comporte encore, pour chaque dit cadran particulier, un jeu particulier d'indicateurs d'affichage qui sont chacun destiné à être assemblé sur un des premiers arbres de sortie ou/et des deuxièmes arbres principaux de sortie que comporte ledit mouvement et qui restent visibles à travers des orifices que comporte ledit cadran particulier après le montage dudit cadran sur ledit mouvement.

L'invention concerne encore une pièce d'horlogerie constituée à partir d'un tel ensemble modulaire, caractérisée en ce qu'elle comporte, assemblée sur une surface supérieure que comporte ledit mouvement, un cadran particulier ou une juxtaposition unique de dits cadrans particuliers, et, assemblés audit mouvement au travers dudit cadran particulier ou de ladite juxtaposition unique de dits cadrans particuliers, une pluralité de dits indicateurs d'affichage chacun assemblé sur un des premiers arbres de sortie ou/et des deuxièmes arbres principaux de sortie que comporte ledit mouvement et qui restent visibles à travers des orifices que comporte ledit cadran particulier ou que comporte ladite juxtaposition unique de dits cadrans particuliers, après son ou leur assemblage sur ledit mouvement.

L'invention permet, ainsi, d'équiper un même mouvement de base d'une pluralité de cadrans, ou d'ensembles de cadrans, chacun spécifique à une variante particulière, et d'équiper les extrémités d'arbres dégagées au niveau de chaque cadran, d'indicateurs d'affichage adaptés, notamment des aiguilles.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, partielle et en coupe par l'axe d'un arbre de sortie d'un premier type d'un mouvement selon l'invention, un détail de ce mouvement ;
- la figure 2 représente, de façon similaire, un détail en coupe par l'axe d'un arbre principal de sortie d'un second type coaxial à une chaussée;
- la figure 2A représente une autre variante de la figure 2 ;
- la figure 3 représente une autre variante encore de la figure 2 ;
- la figure 4 représente, de façon schématisée, partielle et en coupe brisée passant par les axes de plusieurs arbres de sortie, un mouvement selon l'invention ;
- la figure 5 représente, de façon analogue à la figure 4, une pièce d'horlogerie incorporant le mouvement de la figure 4 ;
- la figure 6 représente, de façon schématisée, de face et en éclaté, la composition d'un kit d'un ensemble modulaire selon l'invention ;
- la figure 7 représente, de façon schématisée, et en vue de face une pièce d'horlogerie assemblée à partir d'un jeu de composants issus du kit modulaire de la figure 6.

### Description détaillée des modes de réalisation préférés

L'invention concerne le domaine de l'horlogerie, et plus particulièrement le domaine des mécanismes d'affichage visuels.

Plus particulièrement la présente description et les figures illustrent l'exemple préféré, non limitatif, d'affichage par aiguilles, pour lequel l'invention propose un ajustement d'aiguille sous cadran.

L'invention concerne un mouvement d'horlogerie 1 entraînant au moins un arbre de sortie 2 ou 7 pour la réception d'un indicateur d'affichage 3 d'une grandeur physique ou temporelle en regard et au-dessus d'au moins un indicateur complémentaire ou d'un cadran 4. Cet indicateur complémentaire ou ce cadran 4 est disposé, ou bien au niveau d'une surface locale de référence ou d'appui 5 d'une structure 50, telle que platine ou pont ou similaire, que comporte localement le mouvement 1 autour de chaque arbre de sortie 2 ou 7, qu'il comporte, ou bien est disposé sur la surface locale de référence ou d'appui 5.

Selon l'invention, tel que visible sur la figure 1, cet au moins un arbre de sortie est d'un premier type 2 et comporte, du côté de sa surface locale de référence ou d'appui 5, une extrémité libre 6 qui est, ou bien en retrait d'une valeur H, ou bien juste à l'affleurement, par rapport à sa surface locale de référence ou d'appui 5.

Cet arbre de sortie du premier type 2 comporte une surface de butée 21 destinée à assurer ce retrait (ou à la limite cet affleurement) dans toutes les configurations de fonctionnement, le débattement dudit arbre de sortie du premier type 2 étant limité, ou bien par une surface de butée complémentaire 52, qui est complémentaire à la surface de butée 21, que comporte la structure 50, ou bien par une entretoise 51 fixe interposée entre la structure 50 et l'arbre de sortie du premier type 2.

De préférence, l'arbre de sortie du premier type 2, ou du second type 7, comporte ainsi une surface de butée 21, ou 71, destinée à assurer ce retrait dans toutes les configurations de fonctionnement, et en tenant compte des dilatations prévisibles. Le débattement de dudit arbre de sortie du premier type 2 avec cette surface de butée 21, ou 71, est limité, ou bien par une surface de butée complémentaire 52 que comporte la structure 50 ou une entretoise 51 fixe interposée entre la structure 50 et l'arbre de sortie du premier type 2, ou du second type 7, ou bien par une surface de butée complémentaire 91 que comporte une chaussée 8 dans laquelle est inséré cet arbre de sortie du premier type 2, du second type 7, tel que visible sur les figures 1, 2, 2A, et 3, qui illustrent différentes variantes non limitatives de l'invention.

Dans une réalisation particulière visible à la figure 2, le mouvement 1 comporte au moins un arbre principal de sortie du second type 7 qui est coaxial à une chaussée principale 8, laquelle comporte une extrémité de chaussée 9 qui est saillante d'une valeur E par rapport à sa surface locale de référence ou d'appui 5. Et l'arbre principal de sortie du second type 7 comporte, du côté de cette extrémité de chaussée 9, une extrémité libre 10 qui est, ou bien en retrait d'une valeur H, ou bien juste à l'affleurement, par rapport à l'extrémité de chaussée 9. On comprend qu'il ne s'agit pas de l'arbre du premier type 2 de la figure 1, puisque ce dernier a une extrémité libre 6 en retrait ou à l'affleurement, par rapport à sa surface locale de référence ou d'appui 5, ce qui n'est pas le cas de l'arbre principal de sortie du second type 7.

Dans une variante particulière, chaque au moins un arbre de sortie du premier type 2 du mouvement 1, qui n'est pas coaxial à une chaussée principale 8 comporte, du côté de sa surface locale de référence ou d'appui 5, une extrémité libre 6 qui est, ou bien en retrait, ou bien juste à l'affleurement, par rapport à sa surface locale de référence ou d'appui 5.
Il n'est toutefois pas nécessaire que le mouvement selon l'invention comporte une pluralité d'arbres de sortie ou/et d'arbres principaux de sortie.

Dans une variante particulière, chaque au moins un arbre principal de sortie du second type 7 du mouvement 1, qui est coaxial à une chaussée principale 8 laquelle comporte une extrémité de chaussée 9 qui est saillante par rapport à sa surface locale de référence ou d'appui 5, comporte, du côté de l'extrémité de chaussée 9, une extrémité libre 10 qui est, ou bien en retrait, ou bien juste à l'affleurement, par rapport à l'extrémité de chaussée 9.

Dans une réalisation avantageuse, chaque au moins un arbre de sortie du premier type 2 du mouvement 1 qui n'est pas coaxial à une chaussée principale 8 comporte, du côté de sa surface locale de référence ou d'appui 5, une extrémité libre 6 qui est, ou bien en retrait, ou bien juste à l'affleurement, par rapport à sa surface locale de référence ou d'appui 5, et chaque au moins un arbre principal de sortie du second type 7 du mouvement 1 qui est coaxial à une chaussée principale 8 laquelle comporte une extrémité de chaussée 9 par rapport à sa surface locale de référence ou d'appui 5 comporte, du côté de cette extrémité de chaussée 9, une extrémité libre 10 qui est, ou bien en retrait, ou bien juste à l'affleurement, par rapport à cette extrémité de chaussée 9.

Dans une variante particulière visible à la figure 3, l'extrémité 9 de la chaussée principale 8 est, ou bien en retrait d'une valeur R, ou bien juste en affleurement, avec la surface locale de référence ou d'appui 5 qui entoure l'arbre principal du second type 7, coaxial à la chaussée principale 8, et qui entoure la chaussée principale 8.

Dans une variante particulière, l'extrémité 9 de chaque chaussée principale 8 est, ou bien en retrait, ou bien juste en affleurement, avec sa surface locale de référence ou d'appui 5.

Dans une variante particulière, tel que visible sur la figure 4, l'extrémité libre 6 , ou 10 de chaque arbre de sortie du premier type 2 ou de chaque arbre principal de sortie du second type 7 que comporte le mouvement 1 est, ou bien en retrait, ou bien juste à l'affleurement, par rapport à un plan tangent à une surface locale de référence ou d'appui 5 laquelle est la plus éloignée des extrémités libres 6,10.

Dans une réalisation particulière, toutes les surfaces locales de référence ou d'appui 5 au niveau de chaque arbre de sortie du premier type 2 ou de chaque arbre principal de sortie du second type 7 que comporte le mouvement 1 sont alignées.

De préférence, le mouvement d'horlogerie 1 comporte une surface supérieure 11 pour la réception et le maintien en position d'au moins un cadran 4, lequel porte sur la surface supérieure 11 par une surface complémentaire 12 que comporte le au moins un cadran 4. Et cet au moins un cadran 4 comporte une série d'orifices 13 autorisant le montage d'indicateurs d'affichage 3 sur certains seulement des arbres de sortie du premier type 2 ou/et des arbres principaux de sortie du second type 7 que comporte le mouvement 1, et cet au moins un cadran 4 cache ceux des arbres de sortie 2 ou/et des arbres principaux de sortie du second type 7 qui ne sont pas visibles au travers des orifices 13, tel que visible sur la figure 5.

De façon préférée, le retrait H est de l'ordre de 0,20 mm.

De façon préférée, l'arbre de sortie du premier type 2 ou du second type 7 est équipé d'un indicateur de sortie 3 constitué par une aiguille. Cet indicateur de sortie peut, encore, être constitué par un disque, un secteur, ou similaire.

L'invention concerne encore un ensemble d'horlogerie modulaire 100 comportant au moins un tel mouvement d'horlogerie 1. Selon l'invention, il comporte une pluralité de cadrans 4 chacun comportant une surface complémentaire 12 d'appui sur une surface supérieure 11 que comporte le mouvement 1, et il comporte encore, pour chaque cadran 4 particulier, un jeu particulier d'indicateurs d'affichage 3 qui sont chacun destiné à être assemblé sur un des arbres de sortie du premier type 2 ou/et des arbres principaux de sortie du second type 7 que comporte le mouvement. 1 et qui restent visibles à travers des orifices 13 que comporte le cadran 4 particulier après le montage du cadran 4 sur le mouvement 1. La figure 6 illustre un tel kit, duquel on peut prélever des compositions particulières de composants pour assembler des pièces d'horlogerie 1000 différentes entre elles.

L'invention concerne encore une telle pièce d'horlogerie 1000 constituée à partir d'un tel ensemble modulaire 100. Selon l'invention, elle comporte, assemblée sur une surface supérieure 11 que comporte le mouvement 1, un cadran particulier 4 ou une juxtaposition unique de cadrans particuliers 4, et, assemblés au mouvement 1 au travers du cadran particulier 4 ou de la juxtaposition unique de cadrans particuliers 4, une pluralité d'indicateurs d'affichage 3, chacun assemblé sur un des arbres de sortie du premier type 2 ou/et des arbres principaux de sortie du second type 7 que comporte le mouvement 1 et qui restent visibles à travers des orifices 13 que comporte le cadran particulier 4 ou que comporte la juxtaposition unique de cadrans particuliers 4, après son ou leur assemblage sur le mouvement 1.

Si elle est utilisable pour tous les affichages usuels, heure, minute, seconde, quantième, l'invention est particulièrement bien appropriée à un affichage du type petite seconde. Dans les constructions usuelles la petite seconde est dans la trace du rouage de finissage, et on ne peut modifier sa position facilement. La construction selon l'invention évite tout supplément de rouage, et permet d'avoir un mouvement polyvalent autorisant une grande variété d'affichages différents, ce qui permet de constituer une collection étendue à un coût maîtrisé.

L'invention permet ainsi de rationaliser les coûts de production, de réaliser, à partir d'un même mouvement, de nombreuses pièces d'horlogerie différant par leurs cadrans, l'architecture de leur affichage, ou encore par les fonctions ou les complications qu'elles proposent à l'utilisateur.

## Revendications

1. Mouvement d'horlogerie (1) entraînant au moins un premier arbre de sortie (2) pour la réception d'un indicateur d'affichage (3) d'une grandeur physique ou temporelle en regard et au-dessus d'au moins un indicateur complémentaire ou d'un cadran (4), lequel indicateur complémentaire ou cadran (4) étant disposé au niveau d'une surface locale de référence ou d'appui (5) que comporte localement une structure (50) dudit mouvement (1) autour de chaque dit premier arbre de sortie (2) dudit mouvement (1), ledit au moins un premier arbre de sortie (2) comportant, du côté de sa dite surface locale de référence ou d'appui (5), une extrémité libre (6) qui est, ou bien en retrait, ou bien juste à l'affleurement, par rapport à sa dite surface locale de référence ou d'appui (5), **caractérisé en ce que** ledit premier arbre de sortie (2) comporte une surface de butée (21) destinée à assurer ledit retrait ou ledit affleurement dans toutes les configurations de fonctionnement, le débattement dudit premier arbre de sortie (2) étant limité, ou bien par une surface de butée complémentaire (52), qui est complémentaire à la suface de butée (21) dudit premier arbre de sortie (2), que comporte ladite structure (50) ou bien par une entretoise (51) fixe interposée entre ladite structure (50) et ledit premier arbre de sortie (2).

2. Mouvement d'horlogerie (1) selon la revendication 1, **caractérisé en ce que** ledit mouvement (1) comporte au moins un deuxième arbre principal de sortie (7) qui est coaxial à une chaussée principale (8) laquelle comporte une extrémité de chaussée (9) qui est saillante par rapport à sa dite surface locale de référence ou d'appui (5), et **en ce que** ledit deuxième arbre principal de sortie (7) comporte, du côté de ladite extrémité de chaussée (9), une extrémité libre (10) qui est, ou bien en retrait, ou bien juste à l'affleurement, par rapport à ladite extrémité de chaussée (9).

3. Mouvement d'horlogerie (1) selon la revendication 1, **caractérisé en ce que** chaque dit au moins un premier arbre de sortie (2) dudit mouvement (1) qui n'est pas coaxial à une chaussée principale (8) comporte, du côté de sa dite surface locale de référence ou d'appui (5), une extrémité libre (6) qui est, ou bien en retrait, ou bien juste à l'affleurement, par rapport à sa dite surface locale de référence ou d'appui (5).

4. Mouvement d'horlogerie (1) selon la revendication 2, **caractérisé en ce que** chaque dit au moins un deuxième arbre principal de sortie (7) dudit mouvement (1) qui est coaxial à une chaussée principale (8) laquelle comporte une extrémité de chaussée (9) qui est saillante par rapport à sa dite surface locale de référence ou d'appui (5) comporte, du côté de ladite extrémité de chaussée (9), une extrémité libre (10) qui est, ou bien en retrait, ou bien juste à l'affleurement, par rapport à ladite extrémité de chaussée (9).

5. Mouvement d'horlogerie (1) selon la revendication 2, **caractérisé en ce que** chaque dit au moins un premier arbre de sortie (2) dudit mouvement (1) qui n'est pas coaxial à une chaussée principale (8) comporte, du côté de sa dite surface locale de référence ou d'appui (5), une extrémité libre (6) qui est, ou bien en retrait, ou bien juste à l'affleurement, par rapport à sa dite surface locale de référence ou d'appui (5), et **caractérisé en ce que** chaque dit au moins un deuxième arbre principal de sortie (7) dudit mouvement (1) qui est coaxial à une chaussée principale (8) laquelle comporte une extrémité de chaussée (9) qui est saillante par rapport à sa dite surface locale de référence ou d'appui (5) comporte, du côté de ladite extrémité de chaussée (9), une extrémité libre (10) qui est, ou bien en retrait, ou bien juste à l'affleurement, par rapport à ladite extrémité de chaussée (9).

6. Mouvement d'horlogerie (1) selon la revendication 1, **caractérisé en ce que** ledit mouvement (1) comporte au moins un deuxième arbre principal de sortie (7) qui est coaxial à une chaussée principale (8) laquelle comporte une extrémité de chaussée (9) qui est ou bien en retrait, ou bien juste en affleurement, par rapport à sa dite surface locale de référence ou d'appui (5), et **en ce que** ledit deuxième arbre principal de sortie (7) comporte, du côté de ladite extrémité saillante de chaussée (9), une extrémité libre (10) qui est, ou bien en retrait, ou bien juste à l'affleurement, par rapport à ladite extrémité de chaussée (9).

7. Mouvement d'horlogerie (1) selon la revendication 6, **caractérisé en ce que** ladite extrémité (9) de chaque dite chaussée principale (8) est, ou bien en retrait, ou bien juste en affleurement, avec sa dite surface locale de référence ou d'appui (5).

8. Mouvement d'horlogerie (1) selon la revendication 2, **caractérisé en ce que** l'extrémité libre (6 ; 10) de chaque premier arbre de sortie (2) ou de chaque deuxième arbre principal de sortie (7) que comporte ledit mouvement (1) est, ou bien en retrait, ou bien juste à l'affleurement, par rapport à un plan tangent à une dite surface locale de référence ou d'appui (5) laquelle est la plus éloignée desdites extrémités libres (6 ; 10).

9. Mouvement d'horlogerie (1) selon la revendication 2, **caractérisé en ce que** toutes les dites surfaces locales de référence ou d'appui (5) au niveau de chaque premier arbre de sortie (2) ou de chaque deuxième arbre principal de sortie (7) que comporte ledit mouvement (1) sont alignées.

10. Mouvement d'horlogerie (1) selon la revendication 2, **caractérisé en ce que** ledit mouvement (1) comporte une surface supérieure (11) pour la réception et le maintien en position d'au moins un cadran (4) lequel porte sur ladite surface supérieure (11) par une surface complémentaire (12) que comporte ledit au moins un cadran (4), et **en ce que** ledit au moins un cadran (4) comporte une série d'orifices (13) autorisant le montage de dits indicateurs d'affichage (3) sur certains seulement des premiers arbres de sortie (2) ou/et des deuxièmes arbres principaux de sortie (7) que comporte ledit mouvement (1), et **en ce que** ledit au moins un cadran (4) cache ceux desdits premiers arbres de sortie (2) ou/et desdits deuxièmes arbres principaux de sortie (7) qui ne sont pas visibles au travers desdits orifices (13).

11. Mouvement d'horlogerie (1) selon la revendication 2, **caractérisé en ce que** au moins un dit premier arbre de sortie (2) ou un dit deuxième arbre de sortie (7) est équipé d'une aiguille (3).

12. Ensemble d'horlogerie modulaire (100) comportant au moins un mouvement d'horlogerie (1) selon la revendication 2, **caractérisé en ce que** ledit ensemble (100) comporte une pluralité de cadrans (4) chacun comportant une surface complémentaire (12) d'appui sur une surface supérieure (11) que comporte ledit mouvement (1), et, **en ce que** ledit ensemble (100) comporte encore, pour chaque dit cadran (4) particulier, un jeu particulier d'indicateurs d'affichage (3) qui sont chacun destiné à être assemblé sur un des premiers arbres de sortie (2) ou/et des deuxièmes arbres principaux de sortie (7) que comporte ledit mouvement (1) et qui restent visibles à travers des orifices (13) que comporte ledit cadran (4) particulier après le montage dudit cadran (4) sur ledit mouvement (1).

13. Pièce d'horlogerie (1000) constituée à partir d'un ensemble modulaire (100) selon la revendication 12, **caractérisée en ce que** ladite pièce (1000) comporte, assemblée sur une surface supérieure (11) que comporte ledit mouvement (1), un cadran particulier (4) ou une juxtaposition unique de dits cadrans particuliers (4), et, assemblés audit mouvement (1) au travers dudit cadran particulier (4) ou de ladite juxtaposition unique de dits cadrans particuliers (4), une pluralité de dits indicateurs d'affichage (3) chacun assemblé sur un des premiers arbres de sortie (2) ou/et des deuxièmes arbres principaux de sortie (7) que comporte ledit mouvement (1) et qui restent visibles à travers des orifices (13) que comporte ledit cadran particulier (4) ou que comporte ladite juxtaposition unique de dits cadrans particuliers (4), après son ou leur assemblage sur ledit mouvement (1).

## Patentansprüche

1. Uhrwerk (1), das wenigstens eine erste Ausgangswelle (2) für die Aufnahme eines Indikators (3) für die Anzeige einer physikalischen oder zeitlichen Größe gegenüber und oberhalb wenigstens eines komplementären Indikators oder eines Zifferblatts (4) antreibt, wobei der komplementäre Indikator oder das Zifferblatt (4) auf Höhe einer lokalen Referenz- oder Abstützoberfläche (5) angeordnet ist, die eine Struktur (50) des Werks (1) um jede erste Ausgangswelle (2) des Werks (1) lokal aufweist, wobei die wenigstens eine Ausgangswelle (2) auf Seiten ihrer lokalen Referenz- oder Abstützoberfläche (5) ein freies Ende (6) aufweist, das in Bezug auf die lokale Referenz- oder Abstützoberfläche (5) entweder zurückversetzt oder genau bündig ist, **dadurch gekennzeichnet, dass** die erste Ausgangswelle (2) eine Anschlagoberfläche (21) umfasst, die dazu bestimmt ist, den Rücksprung oder die Bündigkeit in allen Betriebskonfigurationen sicherzustellen, wobei die Auslenkung der ersten Ausgangswelle (2) entweder durch eine komplementäre Anschlagoberfläche (52), die zu der Anschlagoberfläche (21) der ersten Ausgangswelle (2), die die Struktur (50) aufweist, komplementär ist, oder durch einen festen Abstandhalter (51), der zwischen der Struktur (50) und der ersten Ausgangswelle (2) eingefügt ist, begrenzt ist.

2. Uhrwerk (1) nach Anspruch 1, **dadurch gekennzeichnet, dass** das Werk (1) wenigstens eine zweite Hauptausgangswelle (7) umfasst, die zu einer Hauptbahn (8) koaxial ist, die ein Bahnende (9) aufweist, das in Bezug auf die lokale Referenz- oder Abstützoberfläche (5) vorsteht, und dass die zweite Hauptausgangswelle (7) auf Seiten des Bahnendes (9) ein freies Ende (10) aufweist, das in Bezug auf das Bahnende (9) zurückversetzt oder genau bündig ist.

3. Uhrwerk (1) nach Anspruch 1, **dadurch gekennzeichnet, dass** jede wenigstens eine erste Ausgangswelle (2) des Werks (1), die zu der Hauptbahn (8) nicht koaxial ist, auf Seiten ihrer lokalen Referenz- oder Abstützoberfläche (5) ein freies Ende (6) aufweist, das in Bezug auf die lokale Referenz- oder Abstützoberfläche (5) entweder zurückversetzt oder genau bündig ist.

4. Uhrwerk (1) nach Anspruch 2, **dadurch gekennzeichnet, dass** jede wenigstens eine zweite Hauptausgangswelle (7) des Werks (1), die zu einer Hauptbahn (8) koaxial ist, die ein Bahnende (9) aufweist, das in Bezug auf die lokale Referenz- oder Abstützoberfläche (5) vorsteht, auf Seiten des Bahnendes (9) ein freies Ende (10) aufweist, das in Bezug auf das Bahnende (9) entweder zurückversetzt oder genau bündig ist.

5. Uhrwerk (1) nach Anspruch 2, **dadurch gekennzeichnet, dass** jede wenigstens eine erste Ausgangswelle (2) des Werks (1), die zu einer Hauptbahn (8) nicht koaxial ist, auf Seiten ihrer lokalen Referenz- oder Abstützoberfläche (5) ein freies Ende (6) aufweist, das in Bezug auf ihre lokale Referenz- oder Abstützoberfläche (5) entweder zurückversetzt oder genau bündig ist, **dadurch gekennzeichnet, dass** jede wenigstens eine zweite Hauptausgangswelle (7) des Werks (1), die zu einer Hauptbahn (8) koaxial ist, die ein Bahnende (9) aufweist, das in Bezug auf ihre lokale Referenz- oder Abstützoberfläche (5) vorsteht, auf Seiten des Bahnendes (9) ein freies Ende (10) aufweist, das in Bezug auf das Bahnende (9) entweder zurückversetzt oder genau bündig ist.

6. Uhrwerk (1) nach Anspruch 1, **dadurch gekennzeichnet, dass** das Werk (1) wenigstens eine zweite Hauptausgangswelle (7) umfasst, die zu einer Hauptbahn (8) koaxial ist, die ein Bahnende (9) aufweist, das in Bezug auf ihre lokale Referenz- oder Abstützoberfläche (5) entweder zurückversetzt oder genau bündig ist, und dass die zweite Hauptausgangswelle (7) auf Seiten des Bahnendes (9) ein freies Ende (10) aufweist, das in Bezug auf das Bahnende (9) entweder zurückversetzt oder genau bündig ist.

7. Zeitmessgerät (1) nach Anspruch 6, **dadurch gekennzeichnet, dass** das Ende (9) jeder Hauptbahn (8) zu der lokalen Referenz- oder Abstützoberfläche (5) zurückversetzt oder hiermit genau bündig ist.

8. Zeitmessgerät (1) nach Anspruch 2, **dadurch gekennzeichnet, dass** das freie Ende (6; 10) jeder ersten Ausgangswelle (2) oder jeder zweiten Hauptausgangswelle (7), die das Werk (1) aufweist, in Bezug auf eine Ebene, die zu einer lokalen Referenz- oder Abstützoberfläche (5), die von den freien Enden (6; 10) am weitesten entfernt ist, tangential ist, entweder zurückversetzt oder genau bündig ist.

9. Uhrwerk (1) nach Anspruch 2, **dadurch gekennzeichnet, dass** alle sämtliche lokalen Referenz- oder Abstützoberflächen (5) auf Höhe jeder ersten Ausgangswelle (2) oder jeder zweiten Hauptausgangswelle (7), die das Werk (1) aufweist, aufeinander ausgerichtet sind.

10. Zeitmessgerät (1) nach Anspruch 2, **dadurch gekennzeichnet, dass** das Werk (1) eine obere Oberfläche (11) umfasst, um wenigstens ein Zifferblatt (4) aufzunehmen und an seiner Position zu halten, das auf der oberen Oberfläche (11) durch eine komplementäre Oberfläche (12), die das wenigstens eine Zifferblatt (4) aufweist, getragen wird, und dass das wenigstens eine Zifferblatt (4) eine Reihe von Öffnungen (13) aufweist, die die Montage der Anzeigeindikatoren (3) nur auf bestimmten der ersten Ausgangswellen (2) und/oder der zweiten Hauptausgangswellen (7), die das Werk (1) umfasst, zulassen, und dass das wenigstens eine Zifferblatt (4) jene der ersten Ausgangswellen (2) und/oder der zweiten Hauptausgangswellen (7), die durch die Öffnungen (13) nicht sichtbar sind, abdeckt.

11. Uhrwerk (1) nach Anspruch 2, **dadurch gekennzeichnet, dass** wenigstens eine erste Ausgangswelle (2) oder eine zweite Ausgangswelle (7) mit einem Zeiger (3) ausgerüstet ist.

12. Modulare Uhrenanordnung (100), die wenigstens ein Uhrwerk (1) nach Anspruch 2 umfasst, **dadurch gekennzeichnet, dass** die Anordnung (100) mehrere Zifferblätter (4) umfasst, wovon jedes eine komplementäre Abstützoberfläche (12) auf einer oberen Oberfläche (11), die das Werk (1) aufweist, enthält, und dass die Anordnung (100) außerdem für jedes bestimmte Zifferblatt (4) einen besonderen Satz von Anzeigeindikatoren (3) umfasst, die jeweils dazu bestimmt sind, auf einer der ersten Ausgangswellen (2) und/oder der zweiten Hauptausgangswellen (7), die das Werk (1) aufweist, angebracht zu werden und die durch Öffnungen (13), die das bestimmte Zifferblatt (4) aufweist, nach der Montage des Zifferblatts (4) auf dem Werk (1) sichtbar bleiben.

13. Zeitmessgerät (1000), das aus einer modularen Anordnung (100) nach Anspruch 12 gebildet ist, **dadurch gekennzeichnet, dass** das Gerät (1000) zusammengefügt auf einer oberen Oberfläche (11), die das Werk (1) aufweist, ein bestimmtes Zifferblatt (4) oder eine eindeutige Nebeneinanderanordnung bestimmter Zifferblätter (4) und zusammengefügt mit dem Werk (1) durch das bestimmte Zifferblatt (4) oder die eindeutige Nebeneinanderanordnung der bestimmten Zifferblätter (4) mehrere Anzeigeindikatoren (3), wovon jeder auf einer der ersten Ausgangswellen (2) und/oder der zweiten Hauptausgangswellen (7), die das Werk (1) aufweist, angebracht ist und durch jeweilige Öffnungen (13), die das bestimmte Zifferblatt (4) aufweist oder die die eindeutige Nebeneinanderanordnung der bestimmten Zifferblätter (4) aufweist, nach ihrer Anbringung an dem Werk (1) sichtbar bleibt, umfasst.

## Claims

1. Timepiece movement (1) driving at least a arbor of a first type (2) for receiving an indicator (3) displaying a physical or temporal magnitude facing and above at least one complementary indicator or a dial (4), said complementary indicator or dial (4) being arranged on a local reference or bearing surface (5) comprised locally in a structure (50) of said movement (1) about each said arbor of a first type (2) of said movement (1), or being arranged on said local reference and bearing surface (5), said at least one arbor of a first type (2) including, on the side of said local reference or bearing surface (5) thereof, a free end (6) which is either recessed or flush with respect to said local reference or bearing surface (5) thereof, **characterized in that** said arbor of a first type (2) includes a stop surface (21) which is intended to ensure said recessed arrangement in all operating configurations, and whose travel is limited, either by a complementary stop surface (52) comprised in said structure (50) or by a fixed cross-piece (51) inserted between said structure (50) and said arbor of a first type (2).

2. Timepiece movement (1) according to claim 1, **characterized in that** said movement (1) includes at least a main output arbor of a second type (7) which is coaxial to a main cannon-pinion (8) which includes a protruding cannon-pinion end (9) which protrudes relative to said local reference or bearing surface (5), and **in that** said main output arbor of a second type (7) includes, on the side of said protruding cannon-pinion end (9), a free end (10) which is either recessed or flush with respect to said protruding cannon-pinion end (9).

3. Timepiece movement (1) according to any of the preceding claims, **characterized in that** each said at least one arbor of a first type (2) of said movement (1), which is not coaxial to a main cannon-pinion (8) has, on the side of said local reference or bearing surface (5) thereof, a free end (6) which is either recessed or flush with respect to said local reference or bearing surface (5) thereof.

4. Timepiece movement (1) according to any of the preceding claims, **characterized in that** each said at least one main output arbor of a second type (7) of said movement (1) which is coaxial to a main cannon-pinion (8) which includes a cannon-pinion end (9) protruding relative to said local reference or bearing surface (5), includes, on the side of said protruding cannon-pinion end (9), a free end (10) which is either recessed or flush with respect to said protruding cannon-pinion end (9).

5. Timepiece movement (1) according to any of the preceding claims, **characterized in that** each said at least one arbor of a first type (2) of said movement (1) which is not coaxial to a main cannon-pinion (8) includes, on the side of said local reference or bearing surface (5) thereof, a free end (6) which is either recessed or flush with respect to said local reference or bearing surface (5) thereof, and **characterized in that** each said at least one main output arbor of a second type (7) of said movement (1) which is coaxial to a main cannon-pinion (8) which has a cannon-pinion end (9) protruding relative to said local reference or bearing surface (5) thereof includes, on the side of said protruding cannon-pinion end (9), a free end (10) which is either recessed or flush with respect to said protruding cannon-pinion end (9).

6. Timepiece movement (1) according to one of claims 2, 4, or 5, **characterized in that** said protruding cannon-pinion end (9) of said main cannon-pinion (8) is either recessed or flush with respect to said local reference or bearing surface (5) which surrounds said main output arbor of a second type (7) coaxial to said main cannon-pinion (8), and which surrounds said main cannon-pinion (8).

7. Timepiece movement (1) according to claim 6, **characterized in that** said protruding end (9) of each said main cannon-pinion (8) is either recessed or flush with respect to said local reference or bearing surface (5) thereof.

8. Timepiece movement (1) according to any of the preceding claims, **characterized in that** the free end (6; 10) of each arbor of a first type (2) or of each main output arbor of a second type (7) comprised in said movement (1) is either recessed or flush with respect to a plane tangent to one said local reference or bearing surface (5) which is the furthest from said free ends (6; 10).

9. Timepiece movement (1) according to any of the preceding claims, **characterized in that** all of said local reference or bearing surfaces (5) on each arbor of a first type (2) or on each said main output arbor of a second type (7) comprised in said movement (1) are aligned.

10. Timepiece movement (1) according to any of the preceding claims, **characterized in that** said movement (1) includes an upper surface (11) for receiving and holding in position at least one dial (4) which bears on said upper surface (11) via a complementary surface (12) comprised in said at least one dial (4), and **in that** said at least one dial (4) includes a series of orifices (13) allowing the assembly of said display indicators (3) on only certain of the arbors of a first type (2) and/or of the main output arbors of a second type (7) comprised in said movement (1), and **in that** said at least one dial (4) conceals those of said arbors of a first type (2) and/or of said main output arbors of a second type (7) which are not visible through said orifices (13).

11. Timepiece movement (1) according to any of the preceding claims, **characterized in that** at least one said arbor of a first type (2) or one said main output arbor of a second type (7) is equipped with a hand (3).

12. Modular timepiece assembly (100) including at least one timepiece movement (1) according to any of the preceding claims, **characterized in that** said assembly (100) includes a plurality of dials (4) each including a complementary surface (12) bearing on an upper surface (11) comprised in said movement (1), and **in that** said assembly (100) also includes, for each said particular dial (4), a particular set of display indicators (3) which are each intended to be assembled to one of the arbors of a first type (2) and/or the main output arbors of a second type (7) comprised in said movement (1) and which remain visible through orifices in said particular dial (4) after the assembly of said dial (4) on said movement (1).

13. Timepiece (1000) formed from a modular assembly (100) according to the preceding claim, **characterized in that** said timepiece (1000) includes, assembled on an upper surface (11) of said movement (1), a particular dial (4) or a unique juxtaposition of said particular dials (4) and, assembled to said movement (1) through said particular dial (4) or said unique juxtaposition of said particular dials (4), a plurality of said display indicators (3) each assembled on one of the arbors of a first type (2) and/or the main output arbors of a second type (7) comprised in said movement (1) and which remain visible through orifices comprised in said particular dial (4) or comprised in said unique juxtaposition of said particular dials (4), after the assembly thereof on said movement (1).
